# EUROPÄISCHE PATENTSCHRIFT

(11) **EP 2 622 130 B1**
(45) Veröffentlichungstag und Bekanntmachung des Hinweises auf die Patenterteilung: **30.07.2014**
(21) Anmeldenummer: 11751596.5
(22) Anmeldetag: 31.08.2011
(51) Int. Cl.: D21F 1/80, D21F 9/00

(54) **MASCHINE FÜR DIE ENTWÄSSERUNG VON ZELLSTOFF**
MACHINE FOR DEWATERING PULP
MACHINE POUR LA DÉSHYDRATATION DE CELLULOSE

(30) Priorität: 30.09.2010 DE 102010041730
(43) Veröffentlichungstag der Anmeldung: 07.08.2013
(73) Patentinhaber: Voith Patent GmbH, 89522 Heidenheim (DE)
(72) Erfinder: MOHRHARDT, Günter, 000 Sao Paulo (BR); FALSARELLA, Paulo, 930 Jundiai SP - 13208761 (BR)
(86) Internationale Anmeldenummer: PCT/EP2011/064940
(87) Internationale Veröffentlichungsnummer: WO 2012/041624

(56) Entgegenhaltungen:
- EP-A1- 0 304 098
- WO-A1-82/02910
- WO-A1-2008/090052
- WO-A1-2010/102398
- US-A- 4 113 556

## Beschreibung

Die Erfindung betrifft eine Maschine für die Entwässerung von Zellstoff mit einem Flächengewicht von 600 bis 1.350 g/m², umfassend einen Former mit einem unteren Sieb und einem oberen Sieb, die zumindest streckenweise eine Doppelsiebzone bilden und dabei mit dem zwischen ihnen liegenden, von einem Stoffauflauf auf das untere Sieb aufgebrachten Zellstoff über eine Umlenkwalze geführt sind, wobei der Doppelsiebzone in Sieblaufrichtung des unteren Siebs eine aus einem Abschnitt des unteren Siebs gebildete Vorentwässerungszone vorgeordnet ist, die eine Ebene aufspannt, wobei die Umlenkwalze einen vorzugsweise geschlossenen, gerillten oder gebohrten Walzenmantel aufweist und außenseitig mit einer Auffangeinrichtung für abgeschleudertes Siebwasser versehen ist und wobei der Umlenkwalze in Sieblaufrichtung des unteren Siebs eine weitere, beide Siebe führende Umlenkwalze, die einen vorzugsweise geschlossenen, gerillten oder gebohrten Walzenmantel aufweist und außenseitig mit einer Auffangeinrichtung für abgeschleudertes Siebwasser versehen ist, nachgeordnet ist.

Eine derartige Maschine ist aus einer Vielzahl von Druckschriften bekannt, so beispielsweise aus der Druckschrift WO 2008/090052 A1.

Diese offenbarte Maschine beseitigt zwar viele Nachteile des bisherigen Stands der Technik, wie beispielsweise eine begrenzte Entwässerungskapazität und somit einen geringen Trockengehalt des Zellstoffs am Ende des Formers. Die dargelegte Ausführung des Formers benötigt jedoch einen übermäßig großen Bauraum, insbesondere in Maschinenrichtung und somit eignet er sich insbesondere zur Verwendung bei neuen Maschinen, die gewöhnlich nicht den Vorgaben eines begrenzten, im Regelfall vorgegebenen Bauraums unterliegen.

Ferner kann die Rillung oder die Bohrung des Walzenmantels der jeweiligen Umlenkwalze in bekannter Weise gemäß dem Stand der Technik ausgeführt sein.

Des Weiteren beschreibt das Dokument US4113556 einen Doppelsiebformer einer Papiermaschine mit zwei endlosen Siebschlaufen, welche gemeinsam auf einem Abschnitt von unten nach oben verlaufen und dabei nacheinander teilweise zwei Walzen umschlingen. Im unteren Bereich wird die Faserstoffsuspension, aus der die zu bildende Papierbahnhergestellt wird, dem gemeinsamen Laufweg zugeführt und dort entwässert.

Die Dokumente EP0304098A1, WO82/02910 offenbaren jeweils einen Hybridformer einer Papiermaschine, der aus einer Vorentwässerungsstrecke mit einem Untersieb und einer dieser nachgeordneten Doppelsiebstrecke besteht. In der Doppelsiebstrecke wird das Untersieb gemeinsam mit einem Obersieb um zwei nacheinander angeordnete, auf etwa gleichem Niveau oder übereinander liegende Formierwalzen geführt. Die Formierwalzen werden von beiden Sieben teilweise umschlungen.

Zur Entwässerung einer Zellstoffsuspension wird im Dokument WO2010/102398 A1 der Einsatz einer Doppelsiebpresse mit drei Entwässerungszonen vorgeschlagen. Die erste Entwässerungszone wird durch den durch die beiden Siebe erzeugten Einlaufkeil, die zweite durch eine durch zwei gerillte Walzen gebildete S-Walzen Anordnung und die dritte durch Walzennips gebildet.

Es ist also die Aufgabe der Erfindung, eine Maschine der eingangs genannten Arten derart weiterzubilden, dass die Nachteile des Stands der Technik überwunden werden. Insbesondere soll sich die erfindungsgemäße Maschine für Umbauten mit begrenzten, im Regelfall vorgegebenen Bauräumen eignen, hierbei keine wesentlichen Mehrkosten (Umbaukosten, Instandhaltungskasten, Betriebskosten) verursachen und keine technologischen Nachteile mit sich bringen.

Die erfindungsgemäße Aufgabe wird bei einer Maschine der eingangs genannten Art dadurch gelöst, dass wobei sowohl die Umlenkwalze als auch die weitere Umlenkwalze räumlich oberhalb der von der Vorentwässerungszone aufgespannten Ebene angeordnet sind, und das obere Sieb eine obere Siebspannung von mindestens 15 kN/m, vorzugsweise von mindestens 20 kN/m, insbesondere von mindestens 25 kN/m, aufweist.

Die erfindungsgemäße Aufgabe wird auf diese Weise vollkommen gelöst.

Die Vorentwässerungszone definiert hierbei aufgrund ihrer zwei Ausrichtungen, sowohl in x- als auch in y-Richtung, eine Ebene. Sie spannt also eine Ebene auf.

Die erfindungsgemäße Ausgestaltung der Maschine erbringt den Vorteil, dass die beiden Umlenkwalzen oberhalb der Vorentwässerungsstrecke anordenbar sind. Ihre Dimensionen haben also keinen wesentlichen, vorzugsweise gar keinen Einfluss auf die Maschinenlänge mehr. Somit eignet sich der Former der erfindungsgemäßen Maschine insbesondere als Nachrüstlösung bei Umbauten.

Zudem kann ohne teure Einbauten und ohne eine räumliche Vergrößerung der erfindungsgemäßen Maschine eine stärkere Entwässerung des Zellstoffs erzielt werden. Und überdies können die beiden Umlenkwalzen relativ günstig hergestellt und etwaige Probleme mit an ihnen wirkenden Abstreifeinrichtüngen vermieden werden.

Auch kann bei der erfindungsgemäßen Maschine auf "Energie fressende" Entwässerungselemente weitestgehend, vorzugsweise sogar vollständig verzichtet werden. So reduzieren sich im Vergleich mit den bekannten Maschinen die erforderliche Antriebsleistung um etwa 25 % sowie der zu installierende Vakuumbedarf um etwa 40 %.

Durch eine derartige Ausbildung der erfindungsgemäßen Maschine lassen sich gegenüber den bekannten Ausführungsformen des Stands der Technik auch außerordentlich große Mengen an Siebwasser aus dem Zellstoff abführen und somit höhere Trockengehalte erzielen. Denn durch die größtmögliche Geschlossenheit der Walzenmäntel vermag im jeweiligen Umschlingungsbereich kein Siebwasser aus dem Zellstoff durch das jeweils anliegende Sieb in Richtung zum Walzenmantel hin hindurch zu treten. In diesem Bereich fließt das Siebwasser infolge der Siebspannung in die andere Richtung, das heißt nach außen und wird von dem jeweils außen liegenden Sieb durch Fliehkraft in die jeweilige Auffangeinrichtung abgeschleudert. Die Trockengehalte des Zellstoffs werden folglich merklich erhöht. Die Rillung oder die Bohrung des Walzenmantels der jeweiligen Umlenkwalzen kann in bekannter Weise gemäß dem Stand der Technik ausgeführt sein.

Damit eine ausreichende Entwässerungslänge zwecks Erreichung höherer Trockengehalte des Zellstoffs gegeben ist, weisen die beiden Umlenkwalzen bevorzugt jeweils einen Walzendurchmesser im Bereich von 800 bis 1.750 mm, vorzugsweise von 900 bis 1.600 mm, insbesondere von 950 bis 1.500 mm, auf.

Weiterhin ist es von Vorteil, wenn die beiden Siebe die erste Umlenkwalze bevorzugt mit einem ersten Umschlingungswinkel in einem Bereich von 90 bis 180°, vorzugsweise von 100 bis 160°, insbesondere von 110 bis 150°, umschlingen. Dies erhöht wiederum bei einer extrem sanften Entwässerung die Entwässerungslänge und somit die Trockengehalte des Zellstoffs.

Hinsichtlich der Erreichung einer möglichst kurzen Entwässerungsmaschine und der Vermeidung einer Rückbefeuchtung des Zellstoffs ist es vorteilhaft, wenn die beiden Siebe bevorzugt in der oberen Walzenhälfte von der ersten Umlenkwalze ablaufen. Dabei laufen sie in günstiger Weise - in Sieblaufrichtung des unteren Siebs gesehen - in dem ersten oberen Quadranten von der ersten Umlenkwalze ab und in der unteren Walzenhälfte auf die zweite Umlenkwalze auf.

Wiederum ist es von Vorteil, wenn die beiden Siebe die zweite Umlenkwalze bevorzugt mit einem zweiten Umschlingungswinkel in einem Bereich von 125 bis 210°, vorzugsweise von 130 bis 200°, insbesondere von 135 bis 195°, umschlingen. Dies erhöht bei einer extrem sanften Entwässerung erneut die Entwässerungslänge und somit die Trockengehalte des Zellstoffs.

Ferner laufen die beiden Siebe bevorzugt in der oberen Walzenhälfte von der zweiten Umlenkwalze ab. Dabei laufen sie in günstiger Weise - in Sieblaufrichtung des unteren Siebs gesehen - in dem zweiten oberen Quadranten von der zweiten Umlenkwalze vorzugsweise gemeinsam ab. Dies begünstigt erneut die Erreichung einer möglichst kurzen Entwässerungsmaschine und die Vermeidung einer Rückbefeuchtung des Zellstoffs.

Damit die geforderte Entwässerungsleistung infolge aufgebrachter Siebspannungen erfüllt werden kann, weist das untere Sieb bevorzugt eine untere Siebspannung von mindestens 6 kN/m, vorzugsweise von mindestens 8 kN/m, insbesondere von mindestens 10 kN/m, auf. Das obere Sieb weist hierbei eine obere Siebspannung von mindestens 15 kN/m, vorzugsweise von mindestens 20 kN/m, insbesondere von mindestens 25 kN/m, auf.

Und damit technologisch günstige Entwässerungsbedingungen bereits von Anfang an gegeben sind, verläuft die aus einem Abschnitt des unteren Siebs gebildete Vorentwässerungszone bevorzugt horizontal oder annähernd horizontal und/oder weist bevorzugt eine Zonenlänge von mindestens 5.000 mm, vorzugsweise von mindestens 7.500 mm, insbesondere von mindestens 9.000 mm, auf. Zudem kann das Entwässerungsverhalten des Zellstoffs bei einer derartigen Ausgestaltung relativ einfach beeinflusst und gesteuert/geregelt werden.

Überdies weisen die Mittellinien der beiden Umlenkwalzen bevorzugt einen horizontalen Abstand im Bereich von 100 bis 600 mm, vorzugsweise von 200 bis 500 mm, insbesondere von 250 bis 400 mm, auf. Die so angeordneten Umlenkwalzen haben also keinen wesentlichen, vorzugsweise gar keinen Einfluss auf die Maschinenlänge mehr. Somit eignet sich der Former der erfindungsgemäßen Maschine insbesondere als Nachrüstlösung bei Umbauten.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine schematische Seitenansicht einer bevorzugten Ausführungsform einer erfindungsgemäßen Maschine für die Entwässerung von Zellstoff, die einen Former umfasst; und
- Figur 2: eine Detailansicht der in der Figur 1 dargestellten bevorzugten Ausführungsform der erfindungsgemäßen Maschine für die Entwässerung von Zellstoff, die einen Former umfasst.

Die Figur 1 zeigt eine schematische Seitenansicht einer erfindungsgemäßen Maschine 100 für die Entwässerung von Zellstoff 1, die einen Former 2 umfasst.

Der Former 2 weist ein unteres Sieb 3 und ein oberes Sieb 4 auf, die zumindest streckenweise eine Doppelsiebzone 5 bilden. Dabei sind die mit dem zwischen ihnen liegenden, von einem lediglich angedeuteten Stoffauflauf 6 auf das untere Sieb 3 aufgebrachten Zellstoff 1 über eine Umlenkwalze 7 geführt.

Der Doppelsiebzone 5 ist in Sieblaufrichtung S (Pfeil) des unteren Siebs 3 eine aus einem Abschnitt des unteren Siebs 3 gebildete Vorentwässerungszone 8 vorgeordnet, die eine Ebene 8.E aufspannt. Diese horizontal oder annähernd horizontal verlaufende Vorentwässerungszone 8 weist eine Zonenlänge 8.L von mindestens 5.000 mm, vorzugsweise von mindestens 7.500 mm, insbesondere von mindestens 9.000 mm, auf und ist unterseitig, also das untere Sieb 3 und den darauf liegenden Zellstoff 1 führend mit mehreren bekannten Entwässerungselementen versehen. Diese Entwässerungselemente sind mit dem Bezugszeichen 9 versehen und erzeugen jeweils ein Vakuum 9.V kleiner oder gleich 0,1 bar, vorzugsweise kleiner oder gleich 0,8 bar. Das untere Sieb 3 ist vor seinem Einlauf in die Vorentwässerungszone 8 um eine Brustwalze 10 geführt, in deren Bereich der Stoffauflauf 6 den Zellstoff 1 auf dasselbige aufbringt.

Die Umlenkwalze 7 weist einen geschlossenen, gerillten oder gebohrten Walzenmantel 7.M auf und ist außenseitig mit einer Auffangeinrichtung 11 für abgeschleudertes Siebwasser (Pfeile) versehen. Die Auffangeinrichtung 11 erstreckt sich in einem Maße, dass alles aufgrund des Wirkens von Fliehkraft abgeschleuderte Siebwasser (Pfeile) vollumfänglich aufgefangen wird und prozesssicher aus dem Former 2 entfernt werden kann, beispielsweise mittels einer nicht dargestellten, dem Fachmann jedoch bekannten Siebwasserrinne (vgl. auch Figur 2). Die Rillung oder die Bohrung des Walzenmantels 7.M der Umlenkwalze 7 kann in bekannter Weise gemäß dem Stand der Technik ausgeführt sein.

Ferner weist die Umlenkwalze 7 einen Walzendurchmesser 7.D im Bereich von 800 bis 1.750 mm, vorzugsweise von 900 bis 1.600 mm, insbesondere von 950 bis 1.500 mm, auf und ist von den beiden Sieben 3, 4 mit einem ersten Umschlingungswinkel 7.W in einem Bereich von 90 bis 180°, vorzugsweise von 100 bis 160°, insbesondere von 110 bis 150°, umschlungen. Somit laufen die beiden Siebe 3, 4 in der oberen Walzenhälfte, vorzugsweise in dem ersten oberen Quadranten 7.Q, von der ersten Umlenkwalze 7 ab (vgl. auch Figur 2).

Der Umlenkwalze 7 ist in Sieblaufrichtung S (Pfeil) des unteren Siebs 3 eine weitere, beide Siebe 3, 4 führende Umlenkwalze 12, die wiederum einen geschlossenen, gerillten oder gebohrten Walzenmantel 12.M aufweist und außenseitig mit einer Auffangeinrichtung 13 für abgeschleudertes Siebwasser (Pfeile) versehen ist, nachgeordnet. Auch diese Auffangeinrichtung 13 erstreckt sich in einem Maße, dass alles aufgrund des Wirkens von Fliehkraft abgeschleuderte Siebwasser (Pfeile) vollumfänglich aufgefangen wird und prozesssicher aus dem Former 2 entfernt werden kann, beispielsweise mittels einer nicht dargestellten, dem Fachmann jedoch bekannten Siebwasserrinne (vgl. auch Figur 2). Die Rillung oder die Bohrung des Walzenmantels 12.M der Umlenkwalze 12 kann in bekannter Weise gemäß dem Stand der Technik ausgeführt sein.

Die Umlenkwalze 12 weist einen Walzendurchmesser 12.D im Bereich von 800 bis 1.750 mm, vorzugsweise von 900 bis 1.600 mm, insbesondere von 950 bis 1.500 mm, auf. Die beiden Siebe 3, 4 laufen in der unteren Walzenhälfte auf die zweite Umlenkwalze 12 auf und umschlingen sie mit einem zweiten Umschlingungswinkel 12.W in einem Bereich von 125 bis 210°, vorzugsweise von 130 bis 200°, insbesondere von 135 bis 195°. Anschließend laufen die beiden Siebe 3, 4 in der oberen Walzenhälfte, vorzugsweise in dem zweiten oberen Quadranten 12.Q, von der zweiten Umlenkwalze 12 vorzugsweise gemeinsam ab. Anschließend werden die beiden Siebe 3, 4 mittels einer bekannten Trenneinrichtung, wie beispielsweise einem Trennsauger 14 oder einer Trennwalze getrennt und die Doppelsiebzone 5 wird somit beendet. Der Zellstoff 1 wird nach der Trennung der beiden Siebe 3, 4 auf dem unteren Sieb 3 mitgeführt und zu einem späteren Zeitpunkt in bekannter Weise in eine nicht dargestellte Pressenpartie 15 der erfindungsgemäßen Maschine 1 überführt (vgl. auch Figur 2).

Somit sind sowohl die Umlenkwalze 7 als auch die weitere Umlenkwalze 12 räumlich oberhalb der von der Vorentwässerungszone 8 aufgespannten Ebene 8.E angeordnet. Zudem weisen die Mittellinien 7.C, 12.C der beiden Umlenkwalzen 7, 12 einen horizontalen Abstand A im Bereich von 100 bis 600 mm, vorzugsweise von 200 bis 500 mm, insbesondere von 250 bis 400 mm, auf (vgl. auch Figur 2).

Das untere Sieb 3 weist eine untere Siebspannung 3.T von mindestens 6 kN/m, vorzugsweise von mindestens 8 kN/m, insbesondere von mindestens 10 kN/m, auf, wohingegen das obere Sieb 4 eine obere Siebspannung 4.T von mindestens 15 kN/m, vorzugsweise von mindestens 20 kN/m, insbesondere von mindestens 25 kN/m, aufweist.

Der Zellstoff 1, der ein Flächengewicht F von 600 bis 1.350 g/m², vorzugsweise von 950 bis 1.200 g/m2, und/oder eine Konsistenz K von 1,0 bis 2,5 %, vorzugsweise von 1,2 bis 2,2 %, aufweist, lässt sich somit bei einer Siebgeschwindigkeit v (Pfeil) von mindestens 200 m/min, vorzugsweise von mindestens 250 m/min, insbesondere von mindestens 300 m/min, entwässern. Die spezifische Produktion einer derartigen Maschine 100 zur Entwässerung von Zellstoff 1 kann bei bis zu 500 t/d pro Meter an Bahnbreite liegen.

Die Figur 2 zeigt eine Detailansicht der in der Figur 1 dargestellten erfindungsgemäßen Maschine 100 für die Entwässerung von Zellstoff 1, die einen Former 2 umfasst.

Die Umlenkwalze 7 weist, wie bereits ausgeführt, einen geschlossenen, gerillten oder gebohrten Walzenmantel 7.M auf und ist außenseitig mit einer Auffangeinrichtung 11 für abgeschleudertes Siebwasser (Pfeile) versehen. Die Auffangeinrichtung 11 erstreckt sich in einem Maße, dass alles aufgrund des Wirkens von Fliehkraft abgeschleuderte Siebwasser (Pfeile) vollumfänglich aufgefangen wird und prozesssicher aus dem Former 2 entfernt werden kann, beispielsweise mittels einer nicht dargestellten, dem Fachmann jedoch bekannten Siebwasserrinne.

Ferner weist die Umlenkwalze 7 einen Walzendurchmesser 7.D im Bereich von 800 bis 1.750 mm, vorzugsweise von 900 bis 1.600 mm, insbesondere von 950 bis 1.500 mm, auf und ist von den beiden Sieben 3, 4 mit einem ersten Umschlingungswinkel 7.W in einem Bereich von 90 bis 180°, vorzugsweise von 100 bis 160°, insbesondere von 110 bis 150°, umschlungen. Somit laufen die beiden Siebe 3, 4 in der oberen Walzenhälfte, vorzugsweise in dem ersten oberen Quadranten 7.Q, von der ersten Umlenkwalze 7 ab.

Der Umlenkwalze 7 ist, wie bereits ausgeführt, in Sieblaufrichtung S (Pfeil) des unteren Siebs 3 eine weitere, beide Siebe 3, 4 führende Umlenkwalze 12, die wiederum einen geschlossenen, gerillten oder gebohrten Walzenmantel 12.M aufweist und außenseitig mit einer Auffangeinrichtung 13 für abgeschleudertes Siebwasser (Pfeile) versehen ist, nachgeordnet. Auch diese Auffangeinrichtung 13 erstreckt sich in einem Maße, dass alles aufgrund des Wirkens von Fliehkraft abgeschleuderte Siebwasser (Pfeile) vollumfänglich aufgefangen wird und prozesssicher aus dem Former 2 entfernt werden kann, beispielsweise mittels einer nicht dargestellten, dem Fachmann jedoch bekannten Siebwasserrinne.

Die Umlenkwalze 12 weist einen Walzendurchmesser 12.D im Bereich von 800 bis 1.750 mm, vorzugsweise von 900 bis 1.600 mm, insbesondere von 950 bis 1.500 mm, auf. Die beiden Siebe 3, 4 laufen in der unteren Walzenhälfte auf die zweite Umlenkwalze 12 auf und umschlingen sie mit einem zweiten Umschlingungswinkel 12.W in einem Bereich von 125 bis 210°, vorzugsweise von 130 bis 200°, insbesondere von 135 bis 195°. Anschließend laufen die beiden Siebe 3, 4 in der oberen Walzenhälfte, vorzugsweise in dem zweiten oberen Quadranten 12.Q, von der zweiten Umlenkwalze 12 vorzugsweise gemeinsam ab. Anschließend werden die beiden Siebe 3, 4 mittels einer bekannten Trenneinrichtung, wie beispielsweise einem Trennsauger 14 oder einer Trennwalze getrennt und die Doppelsiebzone 5 wird somit beendet (vgl. auch Figur 1).

Somit sind sowohl die Umlenkwalze 7 als auch die weitere Umlenkwalze 12 räumlich oberhalb der von der Vorentwässerungszone 8 aufgespannten Ebene 8.E angeordnet. Zudem weisen die Mittellinien 7.C, 12.C der beiden Umlenkwalzen 7, 12 einen horizontalen Abstand A im Bereich von 100 bis 600 mm, vorzugsweise von 200 bis 500 mm, insbesondere von 250 bis 400 mm, auf.

Zusammenfassend ist festzuhalten, dass durch die Erfindung eine Maschine der eingangs genannten Art derart verbessert wird, dass die Nachteile des Stands der Technik überwunden werden. Insbesondere eignet sich die erfindungsgemäße Maschine für Umbauten mit begrenzten, im Regelfall vorgegebenen Bauräumen, verursacht hierbei keine wesentlichen Mehrkosten (Umbaukosten, Instandhaltungskosten, Betriebskosten) und bringt keine technologischen Nachteile mit sich.

### Bezugszeichenliste

- 1: Zellstoff
- 2: Former
- 3: Unteres Sieb
- 3.T: Untere Siebspannung
- 4: Oberes Sieb
- 4.T: Obere Siebspannung
- 5: Doppelsiebzone
- 6: Stoffauflauf
- 7: (Erste) Umlenkwalze
- 7.W: Umschlingungswinkel
- 7.C: Mittellinie
- 7.D: Walzendurchmesser
- 7.M: Walzenmantel
- 7.Q: Erster oberer Quadrant
- 8: Vorentwässerungszone
- 8. E: Ebene
- 8. L: Zonenlänge
- 9: Entwässerungselement
- 9.V: Vakuum
- 10: Brustwalze
- 11: Auffangeinrichtung
- 12: (Zweite) Umlenkwalze
- 12.W: Umschlingungswinkel
- 12.C: Mittellinie
- 12. D: Walzendurchmesser
- 12.M: Walzenmantel
- 12.Q: Zweiter oberer Quadrant
- 13: Auffangeinrichtung
- 14: Trennsauger; Trenneinrichtung
- 15: Pressenpartie
- 100: Maschine für die Entwässerung von Zellstoff

- A: Horizontaler Abstand
- F: Flächengewicht
- K: Konsistenz
- S: Sieblaufrichtung (Pfeil)
- v: Siebgeschwindigkeit (Pfeil)

## Patentansprüche

1. Maschine (100) für die Entwässerung von Zellstoff (1) mit einem Flächengewicht von 600 bis 1.350 g/m², umfassend einen Former (2) mit einem unteren Sieb (3) und einem oberen Sieb (4), die zumindest streckenweise eine Doppelsiebzone (5) bilden und dabei mit dem zwischen ihnen liegenden, von einem Stoffauflauf (5) auf das untere Sieb (3) aufgebrachten Zellstoff (1) über eine Umlenkwalze (7) geführt sind, wobei der Doppelsiebzone (5) in Sieblaufrichtung (S) des unteren Siebs (3) eine aus einem Abschnitt des unteren Siebs (3) gebildete Vorentwässerungszone (8) vorgeordnet ist, die eine Ebene (8.E) aufspannt, wobei die Umlenkwalzen (7) einen vorzugsweise geschlossenen, gerillten oder gebohrten Walzenmantel (7.M) aufweist und außenseitig mit einer Auffangeinrichtung (11) für abgeschleudertes Siebwasser versehen ist und wobei der Umlenkwalze (7) in Sieblaufrichtung (S) des unteren Siebs (3) eine weitere, beide Siebe (3, 4) führende Umlenkwalze (12), die einen vorzugsweise geschlossenen, gerillten oder gebohrten Walzenmantel (12.M) aufweist und außenseitig mit einer Auffangeinrichtung (13) für abgeschleudertes Siebwasser versehen ist, nachgeordnet ist, **dadurch gekennzeichnet,**
**dass** sowohl die Umlenkwalze (7) als auch die weitere Umlenkwalze (12) räumlich oberhalb der von der Vorentwässerungszone (8) aufgespannten Ebene (8.E) angeordnet sind, und
**dass** das obere Sieb (4) eine obere Siebspannung (4.T) von mindestens 15 kN/m, vorzugsweise von mindestens 20 kN/m, insbesondere von mindestens 25 kN/m, aufweist.

2. Maschine (100) nach Anspruch 1,
**dadurch gekennzeichnet,**
**dass** die beiden Umlenkwalzen (7, 12) jeweils einen Walzendurchmesser (7.D, 12.D) im Bereich von 800 bis 1.750 mm, vorzugsweise von 900 bis 1.600 mm, insbesondere von 950 bis 1.500 mm, aufweisen.

3. Maschine (100) nach Anspruch 1 oder 2,
**dadurch gekennzeichnet,**
**dass** die beiden Siebe (3, 4) die erste Umlenkwalze (7) mit einem ersten Umschlingungswinkel (7.W) in einem Bereich von 90 bis 180°, vorzugsweise von 100 bis 160°, insbesondere von 110 bis 150°, umschlingen.

4. Maschine (100) nach einem der vorhergehenden Ansprüche,
**dadurch gekennzeichnet,**
**dass** die beiden Siebe (3, 4) in der oberen Walzenhälfte von der ersten Umlenkwalze (7) ablaufen.

5. Maschine (100) nach Anspruch 4,
**dadurch gekennzeichnet,**
**dass** die beiden Siebe (3, 4) - in Sieblaufrichtung (S) des unteren Siebs (3) gesehen - in dem ersten oberen Quadranten (7.Q) von der ersten Umlenkwalze (7) ablaufen.

6. Maschine (100) nach einem der vorhergehenden Ansprüche,
**dadurch gekennzeichnet,**
**dass** die beiden Siebe (3, 4) in der unteren Walzenhälfte auf die zweite Umlenkwalze (12) auflaufen.

7. Maschine (100) nach einem der vorhergehenden Ansprüche,
**dadurch gekennzeichnet,**
**dass** die beiden Siebe (3, 4) die zweite Umlenkwalze (12) mit einem zweiten Umschlingungswinkel (12.W) in einem Bereich von 125 bis 210°, vorzugsweise von 130 bis 200°, insbesondere von 135 bis 195°, umschlingen.

8. Maschine (100) nach einem der vorhergehenden Ansprüche,
**dadurch gekennzeichnet,**
**dass** die beiden Siebe (3, 4) in der oberen Walzenhälfte von der zweiten Umlenkwalze (12) ablaufen.

9. Maschine (100) nach einem der vorhergehenden Ansprüche,
**dadurch gekennzeichnet,**
**dass** die beiden Siebe (3, 4) - in Sieblaufrichtung (S) des unteren Siebs (3) gesehen - in dem zweiten oberen Quadranten (12.Q) von der zweiten Umlenkwalze (12) vorzugsweise gemeinsam ablaufen.

10. Maschine (100) nach einem der vorhergehenden Ansprüche,
**dadurch gekennzeichnet,**
**dass** das untere Sieb (3) eine untere Siebspannung (3.T) von mindestens 8 kN/m, vorzugsweise von mindestens 10 kN/m, insbesondere von mindestens 12 kN/m, aufweist.

11. Maschine (100) nach einem der vorhergehenden Ansprüche,
**dadurch gekennzeichnet,**
**dass** die aus einem Abschnitt des unteren Siebs (3) gebildete Vorentwässerungszone (8) horizontal oder annähernd horizontal verläuft und/oder eine Zonenlänge (8.L) von mindestens 5.000 mm, vorzugsweise von mindestens 7.500 mm, insbesondere von mindestens 9.000 mm, aufweist.

12. Maschine (100) nach einem der vorhergehenden Ansprüche,
**dadurch gekennzeichnet,**
**dass** die Mittellinien (7.L, 12.L) der beiden Umlenkwalzen (7, 12) einen horizontalen Abstand (A) im Bereich von 100 bis 600 mm, vorzugsweise von 200 bis 500 mm, insbesondere von 250 bis 400 mm, aufweisen.

## Claims

1. Machine (100) for dewatering pulp (1) having a weight per unit area of 600 to 1350 g/m², comprising a former (2) having a lower wire (3) and an upper wire (4), which, at least in sections, form a twin-wire zone (5) and, together with the pulp (1) located between them and applied to the lower wire (3) by a flow box (5), are led over a deflection roll (7), a pre-dewatering zone (8) formed by a section of the lower wire (3) being arranged upstream of the twin-wire section (5) in the wire running direction (S) of the lower wire (3) and spanning a plane (8.E), the deflection roll (7) having a preferably closed, grooved or drilled roll shell (7.M) and being provided on the outer side with a collecting device (11) for white water that is thrown off, and a further deflection roll (12), which guides both wires (3, 4) and has a preferably closed, grooved or drilled roll shell (12.M) and is provided on the outer side with a collecting device (13) for white water that is thrown off, being arranged downstream of the deflection roll (7) in the wire running direction (S) of the lower wire (3),
**characterized in that**
both the deflection roll (7) and the further deflection roll (12) are arranged spatially above the plane (8.E) spanned by the pre-dewatering zone (8), and
**in that** the upper wire (4) has an upper wire tension (4.T) of at least 15 kN/m, preferably of at least 20 kN/m, in particular of at least 25 kN/m.

2. Machine (100) according to Claim 1,
**characterized in that**
the two deflection rolls (7, 12) each have a roll diameter (7.D, 12.D) in the range from 800 to 1750 mm, preferably from 900 to 1600 mm, in particular from 950 to 1500 mm.

3. Machine (100) according to Claim 1 or 2, **characterized in that**
the two wires (3, 4) wrap around the first deflection roll (7) with a first wrap angle (7.W) in a range from 90 to 180°, preferably from 100 to 160°, in particular from 110 to 150°.

4. Machine (100) according to one of the preceding claims,
**characterized in that**
the two wires (3, 4) run off the first deflection roll (7) in the upper roll half.

5. Machine (100) according to Claim 4,
**characterized in that**
the two wires (3, 4) - viewed in the wire running direction (S) of the lower wire (3) - run off the first deflection roll (7) in the first upper quadrant (7.Q).

6. Machine (100) according to one of the preceding claims,
**characterized in that**
the two wires (3, 4) run onto the second deflection roll (12) in the lower roll half.

7. Machine (100) according to one of the preceding claims,
**characterized in that**
the two wires (3, 4) wrap around the second deflection roll (12) with a second wrap angle (12.W) in a range from 125 to 210°, preferably from 130 to 200°, in particular from 135 to 195°.

8. Machine (100) according to one of the preceding claims,
**characterized in that**
the two wires (3, 4) run off the second deflection roll (12) in the upper roll half.

9. Machine (100) according to one of the preceding claims,
**characterized in that**
the two wires (3, 4) - viewed in the wire running direction (S) of the lower wire (3) - preferably run off the second deflection roll (12) together in the second upper quadrant (12.Q).

10. Machine (100) according to one of the preceding claims,
**characterized in that**
the lower wire (3) has a lower wire tension (3.T) of at least 8 kN/m, preferably of at least 10 kN/m, in particular of at least 12 kN/m.

11. Machine (100) according to one of the preceding claims,
**characterized in that**
the pre-dewatering zone (8) formed from a section of the lower wire (3) runs horizontally or approximately horizontally and/or has a zone length (8.L) of at least 5000 mm, preferably of at least 7500 mm, in particular of at least 9000 mm.

12. Machine (100) according to one of the preceding claims,
**characterized in that**
the centre lines (7.L, 12.L) of the two deflection rolls (7, 12) have a horizontal spacing (A) in the range from 100 to 600 mm, preferably from 200 to 500 mm, in particular from 250 to 400 mm.

## Revendications

1. Machine (100) d'essorage de cellulose (1) présentant un poids par unité de surface de 600 à 1 350 g/m²,
la machine comportant un façonneur (2) doté d'un tamis inférieur (3) et d'un tamis supérieur (4) qui forment au moins sur une partie du parcours une zone (5) à double tamis,
les tamis étant guidés sur un cylindre de renvoi (7) avec la cellulose (1) située entre eux et appliquée sur le tamis inférieur (3) par une amenée de matière (5),
une zone (8) de pré-essorage formée d'une partie du tamis inférieur (3) étant disposée en amont de la zone (5) à double tamis dans la direction (S) d'avancement du tamis inférieur (3) et sous-tendant un plan (8.E),
le cylindre de renvoi (7) présentant une enveloppe (7.M) de préférence fermée, nervurée ou perforée et étant doté sur son côté extérieur d'un dispositif de reprise (11) de l'eau de tamisage extraite,
un autre cylindre de renvoi (12) qui conduit les deux tamis (3, 4) et qui présente une enveloppe (12.M) de préférence fermée, nervurée ou perforée et qui est doté du côté extérieur d'un dispositif (13) de reprise de l'eau de tamis extraite étant disposé en aval du cylindre de renvoi (7) dans la direction d'avancement (S) du tamis inférieur (3),
**caractérisée en ce que**
tant le cylindre de renvoi (7) que l'autre cylindre de renvoi (12) sont disposés spatialement au-dessus du plan (8.E) sous-tendu par la zone (8) de pré-essorage et
**en ce que** le tamis supérieur (4) présente une tension supérieure de tamis (4.T) d'au moins 15 kN/m, de préférence d'au moins 20 kN/m et en particulier d'au moins 25 kN/m.

2. Machine (100) selon la revendication 1, **caractérisée en ce que** les deux cylindres de renvoi (7, 12) présentent chacun un diamètre (7.D, 12.D) de l'ordre de 800 à 1 750 mm, de préférence de 900 à 1 600 mm et en particulier de 950 à 1 500 mm.

3. Machine (100) selon les revendications 1 ou 2, **caractérisée en ce que** les deux tamis (3, 4) s'enroulent sur le premier cylindre de renvoi (7) sur un premier angle de boucle (7.W) de l'ordre de 90 à 180°, de préférence de 100 à 160° et en particulier de 110 à 150°.

4. Machine (100) selon l'une des revendications précédentes, **caractérisée en ce que** les deux tamis (3, 4) se déroulent dans la moitié supérieure du premier cylindre de renvoi (7).

5. Machine (100) selon la revendication 4, **caractérisée en ce que** dans la direction d'avancement (S) du tamis inférieur (3), les deux tamis (3, 4) s'enroulent sur le premier quadrant supérieur (7.Q) du premier cylindre de renvoi (7).

6. Machine (100) selon l'une des revendications précédentes, **caractérisée en ce que** les deux tamis (3, 4) s'enroulent sur la moitié inférieure du deuxième cylindre de renvoi (12).

7. Machine (100) selon l'une des revendications précédentes, **caractérisée en ce que** les deux tamis (3, 4) s'enroulent sur le deuxième cylindre de renvoi (12) sur un premier angle de boucle (12.W) de l'ordre de 125 à 210°, de préférence de 130 à 200° et en particulier de 135 à 195°.

8. Machine (100) selon l'une des revendications précédentes, **caractérisée en ce que** les deux tamis (3, 4) s'enroulent sur la moitié supérieure du deuxième cylindre de renvoi (12).

9. Machine (100) selon l'une des revendications précédentes, **caractérisée en ce que** dans la direction d'avancement (S) du tamis inférieur (3), les deux tamis (3, 4) s'enroulent de préférence ensemble sur le deuxième quadrant supérieur (12.Q) du deuxième cylindre de renvoi (12).

10. Machine (100) selon l'une des revendications précédentes, **caractérisée en ce que** le tamis inférieur (3) présente une tension inférieure de tamis (3.T) d'au moins 8 KN/m, de préférence d'au moins 10 KN/m et en particulier d'au moins 12 KN/m.

11. Machine (100) selon l'une des revendications précédentes, **caractérisée en ce que** la zone de pré-essorage (8) formée d'une partie de tamis inférieur (3) s'étend à l'horizontale ou sensiblement à l'horizontale et/ou présente une longueur (8.L) d'au moins 5 000 mm, de préférence d'au moins 7 500 mm et en particulier d'au moins 9 000 mm.

12. Machine (100) selon l'une des revendications précédentes, **caractérisée en ce que** les axes (7.L, 12.L) des deux cylindres de renvoi (7, 12) présentent un écart horizontal (A) de l'ordre de 100 à 600 mm, de préférence de 200 à 500 mm et en particulier de 250 à 400 mm.
